# EUROPÄISCHE PATENTSCHRIFT

(11) **EP 2 871 352 B1**
(45) Veröffentlichungstag und Bekanntmachung des Hinweises auf die Patenterteilung: **02.08.2017**
(21) Anmeldenummer: 14183692.4
(22) Anmeldetag: 05.09.2014
(51) Int. Cl.: F02M 51/06

(54) **Ventil zum Zumessen von Fluid**
Valve for measuring out fluid
Vanne pour le dosage de fluide

(30) Priorität: 07.11.2013 DE 102013222590
(43) Veröffentlichungstag der Anmeldung: 13.05.2015
(73) Patentinhaber: ROBERT BOSCH GMBH, 70442 Stuttgart (DE)
(72) Erfinder: Kromer, Ralf, 71665 Vaihingen (DE)

(56) Entgegenhaltungen:
- EP-A1- 1 801 409
- EP-A1- 2 236 807
- EP-A1- 2 444 651
- WO-A1-01/57392
- JP-A- 2011 208 603

## Beschreibung

### Stand der Technik

Die Erfindung geht aus von einem Ventil zum Zumessen von Fluid nach dem Oberbegriff des Anspruchs 1, wobei der für ein strömendes oder fließendes Medium stehende, übergeordnet Begriff Fluid in Übereinstimmung mit der Strömungslehre für Gase und Flüssigkeiten verwendet wird.

Ein bekanntes Brennstoffeinspritzventil (DE 101 08 945 A1) weist einen hülsenförmigen Düsenkörper auf, der von einem Ventilsitzkörper mit einer von einem Ventilsitz umschlossenen Abspritzöffnung abgeschlossen ist. Im Düsenkörper ist eine hohle Ventilnadel axial verschieblich angeordnet, die einen im Ventilsitzkörper geführten, mit dem Ventilsitz einen Dichtsitz bildenden Schließkopf trägt. Die Ventilnadel wird von einem Elektromagneten gegen die Schließkraft einer die Ventilnadel beaufschlagenden Ventilschließfeder betätigt. Der Elektromagnet weist einen topfförmigen Außenpol, einen hohlzylindrischen Innenpol und einen mit der ringförmigen Stirnfläche des Innenpols einen Arbeitsluftspalt begrenzenden Anker auf, der axial verschieblich auf der Ventilnadel sitzt. Innenpol und Außenpol sind durch ein amagnetisches Verbindungsbauteil miteinander verbunden. Zur Verbesserung der Öffnungsdynamik des Einspritzventils und Erzielung eines Dämpfungseffekts gegen Prellen beim Schließen des Einspritzventils besitzt das Einspritzventil eine Vorrichtung zur Erzeugung eines Ankervorhubs, die einen an dem schließkopffernen Ende der Ventilnadel fest angeordneten Mitnehmerflansch, einen auf der vom Mitnehmerflansch abgekehrten Seite des Ankers auf der Ventilnadel festgelegten Ankeranschlag und eine Vorhubfeder aufweist. Die Vorhubfeder sitzt innerhalb des Innenpols auf einem ringförmigen Einstich im Mitnehmerflansch und stützt sich einerseits am Mitnehmerflansch und andererseits am Anker ab. Bei geschlossenem Einspritzventil ist durch die Ventilschließfeder über die Ventilnadel der Schließkopf auf den Ventilsitz aufgepresst. Der Anker liegt, beaufschlagt von der Vorhubfeder, am Ankeranschlag an. Bei Erregung des Elektromagneten wird durch das Magnetfeder der Anker entgegen Federkraft der Rückstellfeder sowie der Vorhubfeder in Hubrichtung bewegt. Der Hub des Ankers ist dabei in einen Vorhub oder Ankerfreiweg, der zum Schließen eines Vorhubspalts dient, und einen Öffnungshub aufgeteilt. Nach Schließen des Vorhubspalts nimmt der Anker über den Mitnehmerflansch die Ventilnadel mit, und mit Einsetzen des Öffnungshubs hebt der Schließkopf vom Ventilsitz ab. Ein anderes Beispiel ist aus dem JP 2011 208603 A bekannt.

### Offenbarung der Erfindung

Das erfindungsgemäße Zumessventil mit den Merkmalen des Anspruchs 1 hat den Vorteil, dass durch die Verlagerung der Vorhubfeder in den Bereich des Ankers das Ventil deutlich kürzer gebaut werden kann. Ein dadurch konstruktiv bedingter kurzer Führungsbereich des Ankers auf der Ventilnadel, verbunden mit der indirekten, radialen Abstützung der Ventilnadel über den Anker, kann zu einem unerwünschten Verkippen des Ankers auf der Ventilnadel und damit zu einem Verkippen der dem Innenpol zugekehrten Stirnfläche des Ankers, die den Arbeitsluftspalt begrenzt, führen. Dem wird erfindungsgemäß durch die Zweiteiligkeit des Ankers begegnet. Die fest mit der Ventilnadel verbundene Ankerführungsscheibe ist außen axial geführt und begrenzt den Arbeitsluftspalt. Damit ist ein Verkippen der innenpolseitigen Ankerfläche ausgeschlossen. Der Ankerfreiweg oder Vorhubspalt für den Ankervorhub ist zwischen Ankerführungsscheibe und dem relativ zur Ventilnadel auf der Ventilnadel verschiebbaren Ankerring verlegt, der in einem längeren Ringabschnitt die Vorhubfeder überdeckt und mit einem kürzeren Ringabschnitt auf der Ventilnadel geführt ist. Die Führung der Ankerführungsscheibe im amagnetischen Trennbereich zwischen Außen- und Innenpol verhindert einen unerwünschten, direkten Magnetfluss zwischen Ankerführungsscheibe und Außenpol. Erfindungsgemäß sind am Umfang der Ankerführungsscheibe mehrere, winkelversetzte Führungsflächen ausgebildet. Dadurch wird eine radiale Rundumabstützung der Ankerführungsscheibe - und damit der Ventilnadel - mit nur minimalen Reibungsverlusten beim Ankerhub geschaffen.

Durch die in den weiteren Ansprüchen aufgeführten Maßnahmen sind vorteilhafte Weiterbildungen und Verbesserungen des im Anspruch 1 angegebenen Ventils möglich.

Gemäß einer vorteilhaften Ausführungsform der Erfindung ist in dem ersten Ringabschnitt des Ankerrings zwischen dem Ankerring und der Ventilnadel eine mit dem Ankerring fest verbundene, amagnetische Führungsbuchse angeordnet. Die amagnetische Führungsbuchse sorgt bei einer Ventilnadel aus einem magnetischen Werkstoff für eine magnetische Trennung zwischen Ventilnadel und Ankerring.

Der gleiche Effekt wird gemäß einer alternativen Ausführungsform der Erfindung durch einen über den ersten Ringabschnitt des Ankerrings sich erstreckenden, amagnetischen Bereich der ansonsten magnetischen Ventilnadel erzielt. In diesem Fall kann die Führungsbuchse durch einen mit dem ersten Ringabschnitt des Ankerrings einstückig ausgebildeten, über die Innenwand des zweiten Ringabschnitts überstehenden Führungsbund ersetzt werden.

### Kurze Beschreibung der Zeichnungen

Die Erfindung ist anhand eines in den Zeichnungen dargestellten Ausführungsbeispiels in der nachfolgenden Beschreibung näher erläutert. Es zeigen:
Figur 1 einen Längsschnitt eines Ventils zum Zumessen von Fluid mit einem Elektromagneten zur Ventilsteuerung,
Figur 2 eine vergrößerte Darstellung des Ausschnitts II in Figur 1 mit einer Modifikation des Ankers des Elektromagneten,
Figur 3 eine Unteransicht des Ankers in Richtung Pfeil III in Figur 2.

Das in Figur 1 im Längsschnitt dargestellte Ventil zum Zumessen von Fluid wird bevorzugt als Einspritzventil zum Einspritzen von Kraftstoff in einer Kraftstoffeinspritzanlage von Brennkraftmaschinen eingesetzt. Es kann jedoch auch in Gasmotoren oder in Heizungsanlagen zum dosierten Zumessen von fluidem Brennstoff oder als Dosierventil zum Einspritzen eines Reduktionsmittels in den Abgastrakt einer Brennkraftmaschine zwecks Reduzierung von Stickoxiden Verwendung finden.

Das Ventil weist einen Ventilsitzkörper 11 mit einer von einem Ventilsitz 12 umschlossenen Zumessöffnung 13, eine mittels eines Schließkopfs 15 die Zumessöffnung 13 steuernde Ventilnadel 14, die über den Schließkopf 15 im Ventilsitzkörper 11 geführt ist, eine die Ventilnadel 14 beaufschlagende Ventilschließfeder 16, die zum Schließen der Zumessöffnung 13 den Schließkopf 15 auf dem Ventilsitz 12 aufpresst, und einen die Ventilnadel 14 gegen die Schließ- oder Federkraft der Ventilschließfeder 16 betätigenden Elektromagneten 17 auf. Der Elektromagnet 17 besitzt in bekannter Weise einen Innenpol 18, einen Außenpol 19 mit einem amagnetischen Trennbereich 20 zum Innenpol 18 und einen auf der Ventilnadel 14 sitzenden, mit dem Innenpol 18 einen Arbeitsluftspalt 21 des Elektromagneten 17 begrenzenden Anker 22. Im dargestellten Ausführungsbeispiel ist der Außenpol 19 von einem topfförmigen Magnetgehäuse 23, der Innenpol 18 von einen hohlzylindrischen Magnetkern 24 und der amagnetische Trennbereich 20 von einem separaten Trennring 25 gebildet, der stirnseitig am Topfboden des Magnetgehäuses 23 anliegt und den hohlzylindrischen Magnetkern 24 axial übergreift. Im Magnetgehäuse 23 ist eine Magnetspule 26, bestehend aus einem am Trennring 25 anliegenden Spulenträger 27 und einer auf dem Spulenträger 27 aufgewickelten Erregerwicklung 28, aufgenommen. Oberhalb der Topföffnung des Magnetgehäuses 23 ist ein magnetischer Rückschluss 29 vom Magnetgehäuse 23 zum Magnetkern 24 hergestellt. Die Erregerwicklung 28 der Magnetspule 26 ist über Kontaktstreifen 30 mit einem elektrischen Anschlussstecker 31 verbunden. Auf den hohlzylindrischen Magnetkern 24 ist stumpf ein hohlzylindrisches Anschlussstück 32 koaxial aufgesetzt, in dem ein Fluidzulauf 33 ausgebildet ist. Das Anschlussstück 32, ein Teil des Magnetkerns 24 und der elektrische Anschlussstecker 31 sind in eine Kunststoffummantelung 34 eingebunden, die das Magnetgehäuse 23 teilweise axial übergreift. Das Magnetgehäuse 23 ist mit einem gestuften Topfboden versehen, und eine Ventilhülse 35 verbindet den Ventilsitzkörper 11 mit dem im Durchmesser kleinsten Abschnitt des Topfbodens. Die in der Ventilhülse 35 sich koaxial erstreckende, hohlzylindrische Ventilnadel 14 ragt in den hohlzylindrischen Magnetkern 24 hinein und ist stirnseitig offen. Im Magnetkern 24 ist der Ventilnadel 14 ein Filter 36 vorgeordnet. Das über den Fluidzulauf 33 in das Ventil einströmende Fluid tritt radial in den Filter 36 ein und axial aus dem Filter 36 aus und strömt durch die hohle Ventilnadel 14 und über Radialbohrungen 37 der Ventilnadel 14 im Bereich der Ventilhülse 35 zur Zumessöffnung 13, so dass der Schließkopf 15 von dem unter Druck stehenden Fluid beaufschlagt ist. Die Ventilschließfeder 16 ist im Innern des hohlzylindrischen Magnetkerns 24 angeordnet, sitzt auf der Ventilnadel 14 und stützt sich axial einerseits an der Ventilnadel 14 und andererseits an dem fest in den Magnetkern 24 eingepressten Filter 36 ab, der zugleich ein Justierelement zur Einstellung der Schließkraft der Ventilschließfeder 16 bildet.

Zur Verbesserung der Öffnungsdynamik des Ventils ist eine Vorrichtung zum Erzeugen eines Ankervorhubs oder eines Ankerfreiwegs vorgesehen. Die Vorrichtung umfasst einen an der Ventilnadel 14 fest angeordneten Ankeranschlag 38 und eine den Anker 22 in Richtung Ankeranschlag 38 beaufschlagende Vorhubfeder 39, die zur Verkürzung der axialen Baulänge des Ventils innerhalb des Ankers 22 auf der Ventilnadel 14 angeordnet ist. Um wegen der dadurch verkürzten axialen Führung des Ankers 22 auf der Ventilnadel 14 der Gefahr eines Verkippens des Ankers 22 auf der Ventilnadel 14 zu begegnen, ist der in Figur 2 in vergrößerter Schnittdarstellung und in Figur 3 in vergößerter Unteransicht zu sehende Anker 22 axial in eine Ankerführungsscheibe 221 und in einen Ankerring 222 unterteilt. Die Ankerführungsscheibe 221 ist fest mit der Ventilnadel 14 verbunden und begrenzt mit ihrer innenpolseitigen Ringfläche den Arbeitsluftspalt 21 des Elektromagneten 17. Die Ankerführungsscheibe 221 ist axial verschieblich im amagnetischen Trennbereich 20 des Außenpols 19, also im Trennring 25, geführt und weist hierzu am Außenumfang mehrere winkelversetzte Führungsflächen 221 a auf (Figur 3). Der Ankerring 222 sitzt axial verschieblich auf der Ventilnadel 14 zwischen Ankerführungsscheibe 221 und Ankeranschlag 38. Sein den Ankerfreiweg oder-vorhub 41 bildender Verschiebeweg auf der Ventilnadel 14 ist einerseits durch den Ankeranschlag 38 und andererseits durch die Ankerführungsscheibe 221 begrenzt. Der Ankerring 222 ist so positioniert, dass ein radialer Magnetfluss zwischen Außenpol 19 bzw. Magnetgehäuse 23 und dem Ankerring 222 sichergestellt ist. Der Außendurchmesser des Ankerrings 222 ist so gewählt, dass bei dessen Verschiebung ein mechanischer Kontakt zum Außenpol 19 bzw. Magnetgehäuse 23 ausgeschlossen ist. Der Ankerring 222 weist einen axial kürzeren ersten Ringabschnitt 222a mit kleinerem Innendurchmesser und einen axial längeren zweiten Ringabschnitt 222b mit größerem Innendurchmesser auf. Aufgrund dieser Durchmesserdifferenz ist am ersten Ringabschnitt 222a ein über die Innenwand des zweiten Ringabschnitts 222b radial überstehender, einstückiger Führungsbund vorhanden. Das in Figur 2 für eine später beschriebene Modifikation des Ankers 22 dargestellte und mit 40 bezeichnete Bauteil stellt in diesem Zusammenhang diesen Führungsbund dar, der im übrigen in Figur 1 als einstückiger Bestandteil des Ankerrings 22 zu erkennen ist. Mit dem Führungsbund am ersten Ringabschnitt 222a ist der Ankerring 222 auf der Ventilnadel 14 axial verschieblich geführt. Der zweite Ringabschnitt 222b umschließt aufgrund seines größeren Innendurchmessers die auf der Ventilnadel 14 sitztende Vorhubfeder 39 mit radialem Abstand. Die Vorhubfeder 39 stützt sich einerseits an der Ankerführungsscheibe 221, und damit an der Ventilnadel 14, und andererseits am Ankerring 222 ab, wobei die ankerringseitige Abstützung an dem Führungsbund, und zwar an dessen ringförmigen Stirnfläche, vorgenommen ist.

Die Ventilnadel 14 ist vorzugsweise amagnetisch, besteht also aus einem magnetisch nicht oder nur schlecht leitenden Werkstoff. Ist die Ventilnadel 14 magnetisch, besteht also aus einem magnetisch gut leitenden Werkstoff, so ist in der Ventilnadel 14 ein Nadelabschnitt amagnetisch ausgebildet, der sich über den ersten Ringabschnitt 222a erstreckt. Dieser amagnetische Nadelabschnitt sorgt für eine magnetische Trennung zwischen Ankerring 222 und Ventilnadel 14.

Alternativ kann bei einer Ventilnadel 14 aus magnetischem Werkstoff die magnetische Trennung von Ventilnadel 14 und Anker 22 in den Ankerring 222 verlegt werden. Hierzu weist der auf der Ventilnadel 14 sitzende Führungsbund des ersten Ringabschnitts 222a einen großen magnetischen Widerstand auf. Dies ist in einer in Figur 2 dargestellten Modifizierung des Ankers 22 fertigungstechnisch vorteilhaft dadurch realisiert, dass der Führungsbund durch eine separate Führungsbuchse 40 aus einem magnetisch nicht oder nur schlecht leitenden Werkstoff ersetzt ist, die fest mit dem Ankerring 222 verbunden ist. Vorteilhaft ist dazu der Innendurchmesser des ersten Ringabschnitts 222a gleich dem Innendurchmesser des zweiten Ringabschnitts 222b gemacht und die Führungshülse 40 zwischen dem ersten Ringabschnitts 222a und der Ventilnadel 14 angeordnet. Die Führungshülse 40 übernimmt die Führung des Ankerrings 222 auf der Ventilnadel 14 und mit ihrer ringförmigen Stirnfläche die ankerringseitige Abstützung der Vorhubfeder 39.

Im unbestromten Zustand des Elektromagneten 17 ist der Schließkopf 15 von der die Ventilnadel 14 über die mit der Ventilnadel 14 fest verbundene Ankerführungsscheibe 221 beaufschlagenden Ventilschließfeder 16 auf den Ventilsitz 12 aufgedrückt und somit die Zumessöffnung 13 verschlossen. Zwischen der Ankerführungsscheibe 221 und dem Innenpol 18 bzw. dem Magnetkern 24 besteht der Arbeitsluftspalt 21des Elektromagneten 17. Der Ankerring 222 ist durch die Vorhubfeder 39 an den Ankeranschlag 38 angelegt, wobei sich zwischen der Ankerführungsscheibe 221 und dem Ankerring 22 ein dem Ankerfreiweg oder -vorhub 41 darstellender axialer Spalt einstellt.

Wird der Elektromagnet 17 bestromt, so bleibt die Ankerführungsscheibe 221 durch die Druckkraft der Ventilschließfeder 16 in der beschriebenen Position. Der Ankerring 222 wird durch die Magnetkraft in Richtung Ankerführungsscheibe 221 beschleunigt. Erreicht der Ankerring 222 die Ankerführungsscheibe 221, überträgt er seinen mechanischen Impuls auf die Ankerführungsscheibe 221 und damit auf die Ventilnadel 14, so dass der Schließkopf 15 beginnt, von dem Ventilsitz 12 abzuheben. Ankerring 222, Ankerführungsscheibe 221 und Ventilnadel 14 bewegen sich gemeinsam, bis die Ankerführungsscheibe 221 den Innenpol 18 bzw. Magnetkern 24 erreicht. Das Ventil ist voll geöffnet. Bei Wegfall der Bestromung der Magnetspule 26 schiebt die Ventilschließfeder 16 die Ventilnadel 14 mit Anker 22 zurück, bis der Schließkopf 15 sich auf den Ventilsitz 12 aufpresst und die Zumessöffnung 13 verschließt. Die Vorhubfeder 39 drückt den Ankerring 222 gegen den Ankeranschlag 38 und stellt zwischen Ankerring 222 und Ankerführungsscheibe 221 den Spalt für den Ankerfreiweg oder -vorhub 41 wieder ein.

## Patentansprüche

1. Ventil zum Zumessen von Fluid mit einer in einem Ventilsitzkörper (11) ausgebildeten Zumessöffnung (13), mit einer die Zumessöffnung (13) mittels eines Schließkopfs (15) steuernden, axial verschieblichen Ventilnadel (14), die über den Schließkopf (15) im Ventilsitzkörper (11) geführt ist, mit einem die Ventilnadel (14) gegen die Schließkraft einer Ventilschließfeder (16) betätigenden Elektromagneten (17), der einen Innenpol (18), einen Außenpol (19) mit einem amagnetischen Trennbereich (20) zum Innenpol (18) und eine auf der Ventilnadel (14) sitzenden, mit dem Innenpol (18) einen Arbeitsluftspalt (21) des Elektromagneten (17) begrenzenden Anker (22) aufweist, und mit einer Vorrichtung zum Erzeugen eines Ankervorhubs, die einen an der Ventilnadel (14) fest angeordneten Ankeranschlag (38) und eine den Anker (22) in Richtung Ankeranschlag (38) beaufschlagende Vorhubfeder (39) aufweist, wobei der Anker (22) in eine mit der Ventilnadel (14) fest verbundene Ankerführungsscheibe (221), die an ihrem Scheibenumfang im amagnetischen Trennbereich (20) axial verschieblich geführt ist und mit ihrer ringförmigen Scheibenfläche den Arbeitsluftspalt (21) begrenzt, und einen zwischen Ankerführungsscheibe (221) und Ankeranschlag (38) angeordneten Ankerring (222) unterteilt ist, der einen ersten Ringabschnitt (222a) und einen zweiten Ringabschnitt (222b) aufweist, und wobei der Ankerring (222) mit dem ersten Ringabschnitt (222a) auf der Ventilnadel (14) axial verschieblich geführt und die Vorhubfeder (39) im zweiten Ringabschnitt (222b) auf der Ventilnadel (14) angeordnet und am Ankerring (222) und an der Ankerführungsscheibe (221) axial abgestützt ist,
**dadurch gekennzeichnet, dass** am Umfang der Ankerführungsscheibe (221) mehrere sich über einen tangentialen Winkelabschnitt erstreckende winkelversetzte Führungsflächen (221a) ausgebildet sind.

2. Ventil nach Anspruch 1, **dadurch gekennzeichnet, dass** die Ventilnadel (14) aus einem magnetischen Werkstoff besteht und im ersten Ringabschnitt (222a) des Ankerrings (222) zwischen dem Ankerring (222) und der Ventilnadel (14) eine auf der Ventilnadel (14) gleitgeführte und mit dem Ankerring (222) fest verbundene Führungsbuchse (40) aus einem amagnetischen Werkstoff angeordnet ist.

3. Ventil nach Anspruch 2, **dadurch gekennzeichnet, dass** die ankerringseitige Abstützung der Vorhubfeder (39) an der Führungsbuchse (40) vorgenommen ist.

4. Ventil nach Anspruch 1, **dadurch gekennzeichnet, dass** die Ventilnadel (14) aus einem amagnetischen Werkstoff besteht oder zumindest einen über den ersten Ringabschnitt (222a) des Ankerrings (222) sich erstreckenden Nadelabschnitt aus einem amagnetischen Werkstoff aufweist und dass der erste Ringabschnitt (222a) einen über die Innenwand des zweiten Ringabschnitts (222b) radial überstehenden, einstückig angeformten Führungsbund aufweist, der auf der Ventilnadel (14) gleitgeführt ist.

5. Ventil nach Anspruch 4, **dadurch gekennzeichnet, dass** die ankerringseitige Abstützung der Vorhubfeder (39) an dem Führungsbund vorgenommen ist.

6. Ventil nach einem der Ansprüche 1 bis 5, **dadurch gekennzeichnet, dass** der Außenpol (19) von einem topfförmigen Magnetgehäuse (23), der Innenpol (18) von einem hohlzylindrischen Magnetkern (24) und der amagnetische Trennbereich (20) von einem stirnseitig an dem Magnetgehäuse (23) ansetzenden Trennring (25) gebildet ist, der den Innenpol (18) übergreift, und dass auf dem Trennring (25) einem im Magnetgehäuse (23) aufgenommene Magnetspule (26) fest angeordnet ist.

7. Ventil nach Anspruch 6, **dadurch gekennzeichnet, dass** im hohlzylindrischen Magnetkern (24) die Ventilschließfeder (16) angeordnet ist, die sich an einem in den Magnetkern (24) fest eingesetzten Justierelement und an der Ankerführungsscheibe (221) axial abstützt.

8. Ventil nach einem der Ansprüche 1 bis 7, **dadurch gekennzeichnet, dass** die Ventilnadel (14) hohl ausgebildet und zu einem Fluidzulauf (33) hin offen ist und stromabwärts des Ankeranschlags (38) Radialbohrungen (37) aufweist und dass der Ventilsitzkörper (11) über eine Ventilhülse (35) mit dem Magnetgehäuse (36) fest verbunden ist, die die Ventilnadel (14) mit Radialabstand umschließt.

## Claims

1. Valve for metering fluid, having a metering opening (13) formed in a valve seat body (11), having an axially displaceable valve needle (14) which controls the metering opening (13) by means of a closing head (15) and which is guided by means of the closing head (15) in the valve seat body (11), having an electromagnet (17) which actuates the valve needle (14) counter to the closing force of a valve closing spring (16) and which has an inner pole (18), an outer pole (19) with an amagnetic separating region (20) with respect to the inner pole (18), and an armature (22) which is seated on the valve needle (14) and which, together with the inner pole (18), delimits a working air gap (21) of the electromagnet (17), and having a device for generating an armature pre-stroke, which device has an armature stop (38) fixedly arranged on the valve needle (14) and a pre-stroke spring (39) which acts on the armature (22) in the direction of the armature stop (38), wherein the armature (22) is divided into an armature guide disc (221), which is fixedly connected to the valve needle (14) and which, at its disc circumference, is guided in axially displaceable fashion in the amagnetic separating region (20) and which, with its ring-shaped disc surface, delimits the working air gap (21), and an armature ring (222), which is arranged between armature guide disc (221) and armature stop (38) and which has a first ring section (222a) and a second ring section (222b), and wherein the armature ring (222) is guided in axially displaceable fashion with the first ring section (222a) on the valve needle (14), and the pre-stroke spring (39) is arranged on the valve needle (14) in the second ring section (222b) and is axially supported on the armature ring (222) and on the armature guide disc (221),
**characterized in that**, on the circumference of the armature guide disc (221), there are formed multiple angularly offset guide surfaces (221a) which extend over a tangential angle segment.

2. Valve according to Claim 1, **characterized in that** the valve needle (14) is composed of a magnetic material and, in the first ring section (222a) of the armature ring (222), between the armature ring (222) and the valve needle (14), there is arranged a guide bushing (40) which is guided in sliding fashion on the valve needle (14) and which is fixedly connected to the armature ring (222) and which is composed of an amagnetic material.

3. Valve according to Claim 2, **characterized in that** the pre-stroke spring (39) is supported at the armature ring side on the guide bushing (40).

4. Valve according to Claim 1, **characterized in that** the valve needle (14) is composed of an amagnetic material or has at least one needle section composed of an amagnetic material which extends over the first ring section (222a) of the armature ring (222), and **in that** the first ring section (222a) has an integrally formed guide collar which projects radially beyond the inner wall of the second ring section (222b) and which is guided in sliding fashion on the valve needle (14).

5. Valve according to Claim 4, **characterized in that** the pre-stroke spring (39) is supported at the armature ring side on the guide collar.

6. Valve according to one of Claims 1 to 5, **characterized in that** the outer pole (19) is formed by a pot-shaped magnet housing (23), the inner pole (18) is formed by a hollow cylindrical magnet core (24), and the amagnetic separating region (20) is formed by a separating ring (25) which is mounted at a face side on the magnet housing (23) and which engages over the inner pole (18), and **in that**, on the separating ring (25), there is fixedly arranged a magnet coil (26) which is accommodated in the magnet housing (23).

7. Valve according to Claim 6, **characterized in that** the valve closing spring (16) is arranged in the hollow cylindrical magnet core (24), which valve closing spring is supported axially on an adjustment element, which is inserted fixedly in the magnet core (24), and on the armature guide disc (221).

8. Valve according to one of Claims 1 to 7, **characterized in that** the valve needle (14) is of hollow form and is open towards a fluid inlet (33) and has radial bores (37) downstream of the armature stop (38), and **in that** the valve seat body (11) is fixedly connected to the magnet housing (36) by means of a valve sleeve (35) which surrounds the valve needle (14) with a radial spacing.

## Revendications

1. Soupape pour le dosage de fluide, comprenant une ouverture de dosage (13) réalisée dans un corps de siège de soupape (11), un pointeau de soupape (14) déplaçable axialement, commandant l'ouverture de dosage (13) au moyen d'une tête de fermeture (15), qui est guidé dans le corps de siège de soupape (11) par le biais de la tête de fermeture (15), un électroaimant (17) actionnant le pointeau de soupape (14) à l'encontre de la force de fermeture d'un ressort de fermeture de soupape (16), qui présente un pôle intérieur (18), un pôle extérieur (19) avec une zone de séparation non magnétique (20) par rapport au pôle intérieur (18), et un induit (22) reposant sur le pointeau de soupape (14), limitant avec le pôle intérieur (18) un entrefer de travail (21) de l'électroaimant (17), et un dispositif pour générer une précourse d'induit, qui présente une butée d'induit (38) disposée fixement sur le pointeau de soupape (14) et un ressort de précourse (39) sollicitant l'induit (22) dans la direction de la butée d'induit (38), l'induit (22) étant divisé en un disque de guidage d'induit (221) qui est raccordé fixement au pointeau de soupape (14) est guidé de manière déplaçable axialement au niveau de sa périphérie de disque dans la zone de séparation non magnétique (20) et qui délimite avec sa surface de disque annulaire l'entrefer de travail (21), et une bague d'induit (222) disposée entre le disque de guidage d'induit (221) et la butée d'induit (38), laquelle bague d'induit présente une première portion annulaire (222a) et une deuxième portion annulaire (222b), et la bague d'induit (222) étant guidée de manière déplaçable axialement avec la première portion annulaire (222a) sur le pointeau de soupape (14) et le ressort de précourse (39) étant disposé dans la deuxième portion annulaire (222b) sur le pointeau de soupape (14) et étant supporté axialement sur la bague d'induit (222) et sur le disque de guidage d'induit (221),
**caractérisée en ce que** plusieurs surfaces de guidage (221a) décalées angulairement et s'étendant sur une portion angulaire tangentielle sont réalisées sur la périphérie du disque de guidage d'induit (221).

2. Soupape selon la revendication 1, **caractérisée en ce que** le pointeau de soupape (14) se compose d'un matériau magnétique et une douille de guidage (40) en matériau non magnétique, connectée fixement à la bague d'induit (222) et guidée de manière coulissante sur le pointeau de soupape (14) est disposée dans la première portion annulaire (222a) de la bague d'induit (222) entre la bague d'induit (222) et le pointeau de soupape (14).

3. Soupape selon la revendication 2, **caractérisée en ce que** le support du côté de la bague d'induit du ressort de précourse (39) est effectué au niveau de la douille de guidage (40).

4. Soupape selon la revendication 1, **caractérisée en ce que** le pointeau de soupape (14) se compose d'un matériau non magnétique ou présente au moins une portion de pointeau en matériau non magnétique s'étendant sur la première portion annulaire (222a) de la bague d'induit (222), et **en ce que** la première portion annulaire (222a) présente un épaulement de guidage façonné d'une seule pièce, faisant saillie radialement au-delà de la paroi intérieure de la deuxième portion annulaire (222b), qui est guidé de manière coulissante sur le pointeau de soupape (14).

5. Soupape selon la revendication 4, **caractérisée en ce que** le support du côté de la bague d'induit du ressort de précourse (39) est effectué au niveau de l'épaulement de guidage.

6. Soupape selon l'une quelconque des revendications 1 à 5, **caractérisée en ce que** le pôle extérieur (19) est formé par un boîtier magnétique en forme de pot (23), le pôle intérieur (18) est formé par un noyau magnétique cylindrique creux (24) et la zone de séparation non magnétique (20) est formée par une bague de séparation (25) s'appliquant du côté frontal contre le boîtier magnétique (23), laquelle vient en prise par le dessus avec le pôle intérieur (18), et **en ce qu'**une bobine magnétique (26) reçue dans le boîtier magnétique (23) est disposée fixement sur la bague de séparation (25).

7. Soupape selon la revendication 6, **caractérisée en ce que** le ressort de fermeture de soupape (16) est disposé dans le noyau magnétique cylindrique creux (24), lequel ressort de fermeture de soupape s'appuie axialement contre un élément d'ajustement inséré fixement dans le noyau magnétique (24) et contre le disque de guidage d'induit (221).

8. Soupape selon l'une quelconque des revendications 1 à 7, **caractérisée en ce que** le pointeau de soupape (14) est réalisé sous forme creuse et est ouvert vers une entrée de fluide (33) et présente, en aval de la butée d'induit (38), des alésages radiaux (37) et **en ce que** le corps de siège de soupape (11) est raccordé fixement au boîtier magnétique (36) par le biais d'une douille de soupape (35), qui entoure le pointeau de soupape (14) avec un espacement radial.
